# DEMANDE DE BREVET EUROPEEN

(11) **EP 1 025 778 A1**
(43) Date de publication de la demande: **09.08.2000**
(21) Numéro de dépôt: 00420014.3
(22) Date de dépôt: 21.01.2000
(51) Int. Cl.: A47B 67/04, G07F 7/00, A61J 7/00

(54) **Appareil de distribution automatisée de produits pharmaceutiques enfermés dans des contenants de forme générale parallélépipédique**

(30) Priorité: 21.01.1999 FR 9900785
(71) Demandeur: Chomier, Hervé, 42000 Saint Etienne (FR)
(72) Inventeur: Chomier, Hervé, 42000 Saint Etienne (FR)
(74) Mandataire: Dupuis, François

(57) **Abrégé**

Cet appareil est remarquable en ce que l'automate programmable est susceptible de recevoir une carte à puce préalablement chargée d'information par le professionnel de la santé prescripteur, lesdites informations étant lues par des moyens de lecture associés à l'automate, lesdits moyens de lecture commandant ensuite la délivrance automatique par des moyens de distribution du ou des médicaments prescrits apparaissant sur ladite carte à puce, ledit appareil comprenant des moyens de lecture de la carte à puce appartenant au patient et des moyens de lecture du code spécifique du pharmacien remettant les médicaments prescrits.
et en ce que l'appareil initialise en temps quasi réel les stocks de médicaments restant à délivrer après exécution de la prescription traitée,
et en ce que l'appareil constitue l'outil de gestion de l'officine de pharmacie à la fois pour la lecture des cartes à puce des patients, de la distribution des médicaments et de la mise à jour de stocks de médicaments restants

## Description

L'invention se rattache au secteur technique des automatismes utilisés pour la gestion des stocks de toute nature et en particulier dans le domaine pharmaceutique.

Un problème posé à l'origine de l'invention réside dans une première approche à la gestion des médicaments dans une officine de pharmacie.

En effet, dans de nombreux domaines de la distribution, on est amené à améliorer les conditions de stockage et de délivrance des produits de petites dimensions.

C'est le cas par exemple dans les officines de pharmacies où les spécialités et produits pharmaceutiques sont habituellement logés dans des armoires composées de rangées de tiroirs horizontaux coulissants divisés en couloirs euxmêmes subdivisés en cases ou alvéoles.

Dans chacune des cases divisant les tiroirs des armoires est stocké un certain nombre de contenants d'une même référence. Toutefois, à l'intérieur de ces cases, le rangement peut être aléatoire., ce qui entraîne une rotation non optimisée du stock. Pour que la gestion du stock soit optimale, il faut en effet délivrer les produits dans le même ordre que lors de leur entrée en stock. Cela est important sur le plan commercial, comptable et par rapport aux produits soumis à une date de péremption rapide et certaine.

Dans le domaine pharmaceutique par exemple, les produits les plus fréquemment vendus sont souvent ceux qui suivent la une loi économique, telle celle dite de Pareto ou des 20/80. Aussi, il est judicieux de les stocker, à la fois auprès des clients et à proximité des personnes chargées de les délivrer afin d'assurer un service rapide, efficace et moins fatiguant.

Enfin, l'évolution des techniques amène ces points de vente ou comptoirs à être dotés de moyens informatiques tels qu'écrans, claviers, scanneurs, lecteurs optiques, de code-barres, de cartes magnétiques ou à puces, etc... pour une saisie et une délivrance rapides.

Cependant, la disposition du local de stockage et de délivrance des produits n'est pas toujours compatible avec ce désir de service rapide, et toute transformation importante n'est pas toujours possible sans travaux de gros oeuvre générateurs de problèmes techniques, administratifs, ou autres.

Des solutions techniques de gestion de médicaments ont été apportées et décrites dans les brevets US 5720154, 5745366, 5795515, 5197632 ou 4267942. Les installations proposées ne sont pas applicables directement aux officines de pharmacie.

Un second problème à l'origine de l'invention était d'améliorer la gestion d'une prescription médicale selon la relation médecin-patient-pharmacien, en ouvrant des possibilités de gestion plus larges au niveau des organismes de santé, publics ou privés. Le médecin est ici pris dans le sens large du professionnel de la santé incluant toutes personnes habilitées à établir des prescriptions donnant accès à la délivrance de médicaments. Actuellement, la délivrance d'une prescription se fait encore généralement par voie écrite, établie par le médecin, et remis au patient. Ce dernier, à son tour, va dans une officine de pharmacie, la remet à un professionnel de santé habilité par le pharmacien, lequel va dans les stocks de médicaments sous forme d'armoires, rayonnages, tiroirs dans lesquels il prélève les références en quantité requise afin de les remettre au demandeur en le conseillant.

En France, la carte VITALE est un progrès dans le sens qu'une carte à puce, individualisée, dite carte d'assurance maladie, est utilisée par les professionnels de santé et les organismes de santé, publics ou privé, pour le traitement et l'exploitation d'informations qui auparavant étaient portées sur une feuille de soins ou une prescription. Le traitement et l'exploitation des données de la carte VITALE par ordinateur permet ainsi de connaître la situation de santé de chaque individu. Cependant ce type de cartes n'est utilisable que pour la lecture d'informations, à l'exclusion de toute autre fonction dans l'état actuel.

La démarche du demandeur a donc été à partir de la constatation des problèmes posés, d'apporter une solution globale qui permette ainsi une relation immédiate entre le professionnel de la santé qui prescrit une ordonnance, le patient et le pharmacien d'officine qui remet les médicaments prescrits.

Selon l'invention, on a voulu répondre de manière simple, efficace et rationnelle à ces besoins en proposant un appareil original de distribution automatisé des médicaments utilisable dans les officines de pharmacie.

Plus spécifiquement, on a voulu répondre à 80% des besoins de l'ensemble de l'équipe officinale de professionnels de santé en proposant un appareil de distribution automatisée des références de médicaments les plus vendus. Du fait du droit de substitution accordé aux pharmaciens d'officine, les médicaments génériques permettront de limiter le nombre de références tenues en stock. Ils trouvent donc naturellement leur place dans ces appareils, ce qui contribuera à la modération des dépenses de santé.

Selon une première caractéristique, l'appareil de distribution automatisée des produits pharmaceutiques, enfermés dans des contenants de forme généralement parallélipipédique, est réalisé sous la forme d'une armoire compacte comprenant des tiroirs superposés coulissants sur des rails, lesdits tiroirs étant commandés en ouverture et en fermeture par des moyens de commande automatique reliés à un automate programmable, l'appareil étant caractérisé en ce que l'automate programmable est susceptible de recevoir une carte à puce préalablement chargée d'informations par le professionnel de la santé prescripteur, lesdites informations étant lues par des moyens de lecture associés à l'automate , lesdits moyens de lecture commandant ensuite la délivrance automatique des moyens de distribution du ou des médicaments prescrits apparaissant sur ladite carte à puce, ledit appareil comprenant des moyens de lecture de la carte à puce appartenant au patient et des moyens de lecture du code spécifique du pharmacien remettant les médicaments prescrits.

Ainsi selon l'invention, cet automate programmable va recevoir des instructions de délivrance de médicaments, qui lui seront données par un ordinateur de la pharmacie, après lecture de la carte à puce personnalisée. Cet ordinateur utilisera un système d'exploitation, de type multi-taches, multi-postes, quasi temps réel; il pourra donc piloter simultanément plusieurs automates programmables. Ce même ordinateur lira et traitera préalablement les données inscrites sur les cartes à puces magnétiques, dites cartes d'assurance maladie, dont les prescriptions de produits pharmaceutiques et de médicaments.

La lecture des données sera faite à chaque point de délivrance ou comptoir par les lecteurs de cartes magnétiques à puce, dite carte d'assurance maladie et le codage préexistant sur les boites de médicaments sera repris pour constituer les bases d'index de l'ensemble.

L'appareil initialise en quasi temps réel les stocks de médicaments et produits pharmaceutiques à délivrer après exécution de la prescription traitée.

De ce fait, l'appareil devient un outil primordial de gestion de l'officine de pharmacie, jouant un rôle d'intermédiaire à la fois dans le traitement des données des cartes à puce des patients, de celles des professionnels de l'équipe officinale, dans la distribution des médicaments et de la mise à jour en continu de stocks de médicaments restants. Il regroupe des informations qui renforcent la traçabilité et la qualité de service.

Ainsi selon l'invention, installés dans les officines de pharmacie, les appareils délivreront immédiatement les médicaments à l'équipe officinale qui en assurera le contrôle et la dispensation.

Cet appareil pourra être géré par réseau à distance et en quasi temps réel par des professionnels de santé ou des structures dépendantes ou non des organismes de santé, publics ou privés.

Pour répondre au problème de sécurité, cet appareil ne pourra délivrer les médicaments demandés qu'après identification et reconnaissance de la carte à puce magnétique, dite carte d'assurance maladie ou VITALE. On obtiendra ainsi une optimisation totale dans la gestion d'une prescription de médicaments facilitant les interventions et la gestion des professionnels de la santé. Au surplus, le contrôle de l'exécution ou non des ordonnances pourra être assuré.

Pour répondre aux problèmes techniques d'installation en fonction du local prévu, le ou les appareils automatiques, du type armoires compactes, sont dimensionnés en conséquence avec une ou plusieurs rangées de tiroirs compartimentés. Leur zone de chargement est avant, arrière ou latérale, la délivrance des produits s'opérant toujours en partie avant et en bas, en regard d'un poste de travail ou de la zone d'accès à l'appareil.

Pour répondre aux problèmes de distribution automatisée et rapide des produits, chaque armoire à tiroirs compartimentés est équipée d'un ensemble de moyens de sélection, de guidage, d'éjection, de transfert et de délivrance des produits stockés verticalement dans chaque tiroir selon leur référence ; l'ensemble des moyens étant associé à l'automate programmable agissant en fonction des données reçues et suite à la lecture des données de la carte à puce.

Ces caractéristiques et d'autres encore, ressortiront de la description qui suit.

Pour fixer l'objet de l'invention sans toutefois le limiter, dans les dessins schématiques annexés :
- la figure 1 est un schéma montrant à titre d'exemple l'implantation de plusieurs appareils de distribution de médicaments selon l'invention dans une pharmacie et dans un sas communiquant avec la pharmacie.
- La figure 2 est un schéma montrant de profil un appareil à chargement avant installé dans une pharmacie avec son poste de travail à l'avant.
- La figure 3 est un schéma montrant de profil un appareil à chargement arrière dans une pharmacie
- La figure 4 est un schéma montrant de face un appareil à chargement latéral dans une pharmacie.
- la figure 5 est un schéma montrant de profil un appareil à chargement arrière dans un sas attenant à la pharmacie.
- La figure 6 est un schéma montrant l'agencement des modules de délivrance des produits selon l'invention.
- La figure 7 est un schéma semblable à la figure 6, montrant une variante de disposition des modules.
- La figure 8 est un schéma montrant des moyens d'entraînement et de guidage en translation des platines support de délivrance des produits, selon une première forme de réalisation.
- La figure 9 est un schéma semblable à la figure 8, montrant des moyens d'entraînement et de guidage en translation des platines support de délivrance des produits, selon une deuxième forme de réalisation.
- La figure 10 est un schéma montrant les différentes phases (A à E) d'éjection , de dépilage, et de récupération des produits sélectionnés.
- La figure 11 est un schéma montrant l'ensemble des moyens illustrés aux figures 6 à 10.
- La figure 12 est un schéma montrant de profil un ensemble tiroir avec les moyens décrits auparavant.
- La figure 13 est un schéma électrique montrant un dispositif de sécurité associé au moteur de commande des moyens précités.

Afin de rendre plus concret l'objet de l'invention, on le décrit maintenant sous des formes non limitatives de réalisations illustrées aux figures des dessins.

L'appareil de distribution automatisée de produits pharmaceutiques enfermés dans des contenants de forme générale parallélépidédique est réalisé sous la forme d'une armoire compacte comprenant une pluralité de tiroirs superposés coulissant sur des rails, pour recevoir les produits classés par référence et stockés verticalement. Dans le cas de l'appareil décrit en figure 2, lesdits tiroirs communiquent par leur face arrière avec une zone verticale logeant des moyens aptes à guider, et transférer les produits stockés dans les tiroirs vers une zone inférieure de réception. L'automate programmable va gérer et actionner les divers moteur, actionneurs, capteurs, etc.. propres à assurer la distribution automatique des médicaments de l'armoire. Les données que l'automate programmable va recevoir et traiter seront celles qui lui auront été transmises par l'ordinateur central de gestion de l'officine pharmaceutique.

Les informations introduites par le médecin sur la carte à puce lors de la visite du patient, par exemple une liste de médicaments, sont lues par des moyens de lecture situés sur les points de ventes ou comptoirs. Une fois que ces informations sécurisées auront été vérifiées et validées, au moyen de l'ordinateur central de la pharmacie, ce dernier commandera la délivrance des médicaments par l'intermédiaire d'une ou de plusieurs armoires, donc d'un ou de plusieurs automates programmables. L'ordinateur central de la pharmacie, ainsi que l'automate de chaque armoire gère aussi les moyens de lecture du code spécifique du pharmacien pour attribuer l'exécution de la commande et la délivrance de la prescription. L'appareil initialise en quasi temps réel les stocks de médicaments restant à distribuer après l'exécution de la prescription traitée et renvoie cette information en quasi temps réel à l'ordinateur central de la pharmacie.

En consultant son ordinateur central, le responsable connaît donc instantanément l'état et la valorisation de ces stocks, ce qui lui permet de se réapprovisionner en flux tendu, et de prévoir un rechargement optimisé pour chaque armoire de distribution, tout en utilisant au mieux les compétences et le temps du personnel

La délivrance de la commande entraîne la clôture de l'ordre de distribution et la carte à puce est remise au patient. L'opération de paiement peut être effectuée à partir du même appareil avec carte bancaire cette fois ci et/ou par tous autres moyens.

Il convient dès lors d'exposer les modalités de mise en oeuvre de l'appareil dans une officine de pharmacie, objet de son application.

On voit à la figure 1 un exemple d'installation d'appareils de distribution selon l'invention dans un local figurant une officine de pharmacie avec un espace (E1) avec portes (P1-P2) et vitrine (V) correspondant au magasin, un espace (E2) correspondant à une zone de préparation et de réserve de médicaments, un espace bureau (E3) faisant office de central informatique et administratif, et un espace (E4) accessible de l'extérieur par une porte (P3) commandée par moyen informatique et formant ainsi un sas au fond duquel est disposé un appareil (1) de distribution de médicaments selon l'invention qui, selon la configuration des lieux, sera du type à chargement arrière (comme illustré) ou latéral et qui constituera la séparation entre le magasin et le sas.

Dans l'espace (E1) ou magasin un ou plusieurs appareils de distribution de médicaments sont disposés, en combinaison avec des rayonnages ou des présentoirs classiques (non représentés) et, là aussi, en fonction de la configuration des lieux, ces appareils seront soit à chargement arrière (2), soit à chargement frontal (3), soit à chargement latéral droit (4) ou gauche (5). En face ou à proximité immédiate de ces appareils seront disposés des postes de travail (6) ainsi qu'une ou plusieurs banques (7) et autres mobiliers habituels de ce genre de magasin.

Chaque appareil, comme illustré aux figures 2 à 5 est conçu sous la forme d'une armoire compacte (8) avec dans la hauteur une pluralité de tiroirs superposés (9) montés à coulissement sur des rails (10) pour être sortis de leur logement soit frontalement, soit à l'arrière, soit latéralement en vue du rechargement. Ces tiroirs sont compartimentés afin de loger dans chaque compartiment des produits de même référence. A l'avant des tiroirs, et dans le cas de chargement frontal, une zone (11) est aménagée pour loger les produits en vente libre (figure 2). Dans le cas de chargement arrière ou latéral, c'est la façade de l'armoire qui présente ces zones (11) pour les produits en vente libre (figures 3 et 4).

Dans le cas d'une armoire telle que représentée en figure 2, sur toute la hauteur est ménagée à l'arrière des tiroirs une zone verticale de transfert (12) contenant les principaux moyens de commande que l'on décrit par la suite, pour sélectionner, guider, éjecter et transférer les produits stockés dans les tiroirs, tandis qu'à la partie inférieure de l'armoire sont aménagées des zones de réception (13) des produits. Les zones techniques (14) de commande de l'automate et les zones (15) de passage et de protection de câblage sont également représentées en partie inférieure; toutefois, cette disposition n'est pas figée.

Les contenants des produits à délivrer sont empilés verticalement dans les tiroirs et selon leurs références. La fréquence de rotation des produits conduit à déterminer un volume moyen entre deux chargements, et selon la hauteur des contenants, on les répartira en une ou plusieurs colonnes afin de limiter le nombre de hauteurs de chargement. Ces contenants de forme parallélipipédique étant généralement de dimensions différentes, il est nécessaire de prévoir, au niveau des zones verticales de transfert, des moyens de guidage vertical réglables. Ces moyens, comme il ressort des figures 6 et 7, sont constituées par des rails coopérant avec des supports équerrés (16a) équipant des modules (16) de stockage vertical des contenants. L'un des rails (17) est fixe, tandis que l'autre (18) est réglable pour s'ajuster à la largeur des contenants d'une même catégorie. Des pièces intermédiaires (19) assurent l'ajustement en largeur des différents modules par rapport au rail fixe (figure 7). De la sorte, il est possible d'aligner entre deux rails, plusieurs modules de largeur différente, eux-mêmes tributaires de la longueur des contenants. Un repère de dimensions fixes propre à chaque module sera positionné par exemple sur l'un des supports équerrés du rail fixe, afin que l'automate connaisse sa position par rapport aux divers modules alignés entre les deux rails.

Comme on le voit mieux à la figure 12, pour l'ensemble des tiroirs et devant tous les modules (16) recevant l'empilage de contenants (M) par les supports équerrés (16a), circule une platine-support (20) entraînée en translation horizontale par un ensemble poulies (21) - courroies (22) ; l'une des poulies étant reliée à un moteur de commande (23) en liaison avec l'automate.

La platine support porte également un moyen (24) d'éjection des contenants sélectionnés, un opto-coupleur (25) de lecture des repères portés par les supports équerrés, un capteur photo électronique (39) permettant de détecter la présence ou l'absence de contenants face au dispositif d'éjection.

Dans le sens horizontal, la platine-support (20) est guidée linéairement sur une colonne (26) et entraînée le long du rail fixe par tous moyens tels que vis sans fin - écrou (27) portée par des paliers (28), comme illustré figure 8 ou par courroie et poulies crantées (29) supportées par des paliers (30) comme illustré à la figure 9 ; ces moyens étant assujettis à un moteur asynchrone à deux sens de rotation (31) par l'intermédiaire d'un accouplement élastique (32). Des moyens pneumatiques, hydrauliques, électriques, ou électromagnétiques peuvent être mis en oeuvre sans pour cela sortir du cadre de l'invention. Ces moyens d'entraînement sont complétés par des butées de fin de course (33) solidaires du rail fixe et par des butées d'origine (34) également fixées sur les rails fixes.

Le moyen (24) d'éjection des contenants sélectionnés par l'automate se présente sous la forme d'un poussoir et agit comme on le voit à la figure 10 montrant les différentes phases .

Le moyen d'entraînement, sur ordre de l'automate, vient placer la platine-support (20) face au module (16) concerné (position A). Le contenant le plus bas de la pile qui se trouve alors au niveau du moyen d'éjection, reçoit une poussée latérale l'éjectant hors du module (position B). Cette action étant très rapide, le contenant est éjecté, la pile dépilée et le poussoir rétracté (position C). S'il est nécessaire de délivrer plusieurs contenants de ce type, le même cycle d'éjection se reproduit autant de fois qu'il faut.

Un capteur opto électronique solidaire de la platine support avertit le système lorsqu'il n'y a plus de contenant à dépiler. Le système traite alors cette information afin de se positionner la fois suivante que cela lui sera commandé sur un autre module contenant le même produit. Si tous les modules contenant le même produit dans la même armoire-distributeur ont été vidés, il envoie une séquence d'avertissement demandant le rechargement en produits pour cet appareil.

Cette même séquence est elle-même traitée de façon à ce que si une autre armoire distributeur contient le produit référence manquant, elle délivre le nombre d'unités restant à fournir.

L'automate garde en mémoire la position où se trouve la platine-suppport afin d'optimiser ses futurs déplacements.

Le contenant éjecté tombe de son propre poids soit sur un plan incliné (35) ou goulotte (position D) acheminant le contenant vers la zone de transfert (12) soit sur une bande transporteuse (36) débouchant dans la zone de transfert (12) (position E).

A noter que pendant les opérations de rechargement d'un tiroir son alimentation électrique est coupée par un interrupteur de sécurité (37) interdisant tout mouvement au niveau du tiroir concerné.

Cet interrupteur de sécurité peut être commandé par lecture de la carte santé du professionnel, ce qui lui permet alors de déverrouiller le tiroir et d'accéder à l'intérieur pour un rechargement et réapprovisionnement exclusif du tiroir.

On souligne encore les nombreux avantages de l'intégration totale de la gestion de la prescription jusqu'à la délivrance des médicaments.

Pour les pharmaciens d'officine, l'invention optimise la gestion des stocks et du personnel, rend plus facile la délivrance des médicaments. La commercialisation des médicaments, les contrôles avec les organismes de santé publics ou privés sont facilités.

## Revendications

1. Appareil de distribution automatisée des produits pharmaceutiques enfermés dans des contenants de forme généralement parallélipipédique du type agencée sous la forme d'une armoire compacte comprenant des tiroirs superposés coulissant sur des rails, lesdits tiroirs étant commandés en ouverture par des moyens de commande automatiques reliés à un automate programmable, l'appareil étant caractérisé en ce que l'automate programmable est susceptible de recevoir une carte à puce préalablement chargée d'information par le professionnel de la santé prescripteur, lesdites informations étant lues par des moyens de lecture associés à l'automate, lesdits moyens de lecture commandant ensuite la délivrance automatique par des moyens de distribution du ou des médicaments prescrits apparaissant sur ladite carte à puce, ledit appareil comprenant des moyens de lecture de la carte à puce appartenant au patient et des moyens de lecture du code spécifique du pharmacien remettant les médicaments prescrits.
et en ce que l'appareil initialise en temps quasi réel les stocks de médicaments restant à délivrer après exécution de la prescription traitée,
et en ce que l'appareil constitue l'outil de gestion de l'officine de pharmacie à la fois pour la lecture des cartes à puce des patients, de la distribution des médicaments et de la mise à jour de stocks de médicaments restants

2. Appareil selon la revendication 1, caractérisé en ce que une ou plusieurs armoires de chaque type sont installées dans un espace clos (E1) accessible librement ou dans un espace clos (E4) accessible par un moyen informatique de reconnaissance et d'identification du demandeur.

3. Appareil selon la revendication 2, caractérisé en ce que l'armoire (1) est agencée avec des tiroirs (9) à chargement frontal, la face avant des tiroirs comprenant une zone (11) de logement des produits en vente libre.

4. Appareil selon la revendication 2, caractérisé en ce que l'armoire (1) est agencée avec des tiroirs (9) à chargement arrière.

5. Appareil selon la revendication 2, caractérisé en ce que l'armoire (1) est agencée avec des tiroirs (9) à chargement latéral droit ou gauche.

6. Appareil selon l'une quelconque des revendications 4 et 5, caractérisé en ce que la façade de l'armoire présente une zone (11) de logement des produits en vente libre.

7. Appareil selon la revendication 1, caractérisé en ce que les moyens de guidage des produits stockés verticalement sont constitués par des modules (16) munis de supports équerrés (16a) portés par des rails dont l'un (17) est fixe, tandis que l'autre (18) est réglable pour s'ajuster à la largeur des contenants d'une même catégorie ; des pièces intermédiaires (19) assurant l'ajustement en largeur des différents modules par rapport au rail fixe.

8. Appareil selon la revendication 1, caractérisé en ce que les moyens de sélection et d'éjection des produits stockés sont constitués par une platine-support (20) assujettie à des moyens de guidage et d'entraînement en translation horizontale (21-22-23) ou (26-27-29-31-32), pour être placée, sur ordre de l'automate, face au module (16) concerné; un dispositif opto-coupleur (25) de lecture de repères des produits, un capteur opto électronique (39) permettant de détecter la présence ou l'absence des contenant face à un moyen d'éjection (24) du type poussoir, ces deux organes étant également portés par la platine-support.

9. Appareil selon la revendication 1, caractérisé en ce que les contenants extraits de leur empilage par les moyens de sélection et d'éjection et tombant par gravité, sont acheminés vers la zone de réception (13) par l'intermédiaire d'un plan incliné (35) ou d'une bande transporteuse (36).

10. Appareil selon l'une quelconque des revendications 2,3 et 4, caractérisé en ce que pendant l'opération de rechargement d'un tiroir (9), son alimentation électrique est coupée par un interrupteur de sécurité (37).
